# EUROPÄISCHE PATENTSCHRIFT

(11) **EP 0 359 704 B1**
(45) Veröffentlichungstag und Bekanntmachung des Hinweises auf die Patenterteilung: **12.05.1993**
(21) Anmeldenummer: 89810637.2
(22) Anmeldetag: 28.08.1989
(51) Int. Cl.: E01F 7/04

(54) **Lawinenverbauung und Verfahren zu ihrer Montage**
Avalanche fence and method of assembling same
Pare-avalanche et son procédé de montage

(30) Priorität: 26.08.1988 CH 3188/88
(43) Veröffentlichungstag der Anmeldung: 21.03.1990
(73) Patentinhaber: Kunststeinwerke Gebr. Heinzmann, CH-3931 Eyholz (CH)
(72) Erfinder: Heinzmann, Erich, CH-3930 Visp (CH); Jaeger, Detlef, D-2170 Hemmoor (DE)
(74) Vertreter: White, William

(56) Entgegenhaltungen:
- EP-A- 0 217 177
- CH-A- 376 137
- CH-A- 406 276

## Beschreibung

Die vorliegende Erfindung betrifft einerseits eine Lawinenverbauung gemäss dem Oberbegriff des Patentanspruchs 1 und andererseits ein Verfahren zu ihrer Montage.

In Gebirgslagen, insbesondere an steilen und dem Wind abgekehrten Hängen, werden seit alters her Lawinenverbauungen in Form von Schneegitterrosten diversester Konstruktionen verwendet, um die darunter liegenden meist besiedelten Gebiete vor Schneelawinen und -rutschen, insbesondere Grundlawinen, zu schützen. Traditionellerweise werden für derartige Konstruktionen schwere Materialien wie Eichenholz oder Eisenbahnschienen, verwendet, in der Annahme, dass massive Verbauungen den auftretenden Schneedrücken besser standhalten als leichte Konstruktionen. Es ist dabei nicht unüblich, insbesondere bei Metallkonstruktionen, diese bereits im Tal vor- oder fertig zu montieren, da am Berg nur schwerlich geschweisst oder sonst schwierige und gefährliche Arbeiten ausgeführt werden können.

Die bisher üblichen und in grossen Stückzahlen verwendeten Lawinenverbauungen, auch solche in Form von Schneegitterrosten, weisen daher ganz gewichtige Nachteile auf, die unter anderem darin liegen, dass sie und/oder ihre Einzelteile mit viel Aufwand und oft unter grossen Risiken an ihre vorgesehenen Standorte geschafft werden müssen. Ihre Montage an steilen, oft unwegsamen Berghängen ist zudem häufig sehr schwierig und umständlich und birgt für die damit betrauten Fachleute nicht selten Lebensgefahr in sich. Weiter ist ihr Anblick auch von ferne in der Regel nicht sehr erfreulich, denn ihre massive Konstruktion passt sich nur schwer, wenn überhaupt, in ein Landschaftsbild ein. Zudem können sie kaum farblich der Umgebung angepasst werden, da Holzkonstruktionen relativ bald verwittern und somit dunkelbraun werden und Metallkonstruktionen nach kurzer Zeit mit Rost überzogen sind, der sie ebenfalls braun oder rotbraun erscheinen lässt.

Der vorliegenden Erfindung liegt die Aufgabe zugrunde, eine Lawinenverbauung, insbesondere in Form von Schneegitterrosten vorzuschlagen, die die Nachteile der bekannten Konstruktionen dieser Art vermeidet und die einfach und ohne grossen Kraftaufwand an Ort und Stelle montierbar ist.

Erfindungsgemäss wird diese Aufgabe einerseits durch eine Lawinenverbauung gelöst, wie sie im Patentanspruch 1 definiert ist. Andererseits durch ein Verfahren zu ihrer Montage, wie es im Patentanspruch 7 beschrieben ist.

Im Folgenden wird anhand der Zeichnung eine vorteilhafte Ausführungsform einer erfindungsgemässen Lawinenverbauung im Detail erläutert. In der Zeichnung zeigt:
Fig. 1 eine dreiteilige Lawinenverbauung von der Hangseite her, also von vorn,
Fig. 2 einen der beiden seitlichen Schneegitterroste der Lawinenverbauung nach Fig. 1 von der Seite,
Fig. 3 einen Montagerost, wie er in der Lawinenverbauung nach Fig. 1, insbesondere in einem der beiden seitlichen Schneegitterroste, Verwendung findet,
Fig. 4 einen Zwischenrost wie er ebenfalls in der Lawinenverbauung nach Fig. 1, insbesondere zwischen zwei Montagerosten nach Fig. 3, Verwendung findet,
Fig. 5 ein konstruktives Detail der Lawinenverbauung nach Fig. 1, insbesondere eine vorteilhafte Verbindung eines Tragarmes mit einer Abstützung,
Fig. 6 ein Detail aus der Konstruktion nach Fig. 5, insbesondere eine vorteilhafte Verbindung eines Montagerostes nach Fig. 3 mit einem Tragarm, und
Fig. 7 einen Schnitt durch den Montagerost in Fig. 5 entlang der Linie B-B.

Die erfindungsgemässe Lawinenverbauung, insbesondere in ihrer aus Fig. 1 ersichtlichen Ausführungsvariante, entspricht auf den ersten Blick zumindest vom Aesthetischen her, einer konventionellen Lawinenverbauung. Man erkennt allerdings, dass sich zwischen zwei seitlichen fest montierten Verbauungsteilen, hier die beiden Montageroste 1, ein Verbauungsteil befindet, der leichter ausgeführt ist. Bei diesem Verbauungsteil handelt es sich um einen mit den beiden Montagerosten verbundenen Zwischenrost 2, der keine eigenen Abstützungen in den gewachsenen Fels 5 aufweist. Bei längeren Lawinenverbauungen, die mehr als dreiteilig sind, können sich Montageroste 1 und Zwischenroste 2 abwechseln, wobei sich allerdings jeweils zuäusserst immer ein Montagerost 1 befinden muss. Selbstverständlich können bei Bedarf auch mehrere Montageroste nebeneinander aufgestellt werden, ohne dass dazwischen Zwischenroste montiert werden.

In Fig. 2 ist dargestellt, wie Montageroste 1 vorteilhafterweise aufgebaut sind. Zumindest zwei Tragarme 4, je einer im Bereich einer Montagerostseite, sind mit zwei Abstützungen 3 und 3' fest vorteilhafterweise im gewachsenen Fels 5 verankert und tragen mehrere Schneeroste 1', wie sie beispielsweise in Fig. 3 von vorne gezeigt sind. Die Abstützungen 3 und 3' sind vorteilhafterweise in der aus Fig. 5 ersichtlichen Art und Weise mit den Tragarmen 4 verbunden. Die Schneeroste 1' sind vorteilhafterweise in der aus Fig. 6 ersichtlichen Art auf die Tragarme 4 aufgesetzt.

Maximal je zwischen zwei Montageroste 1 gemäss Fig. 2 kann ein Zwischenrost 2 eingesetzt werden, der sich im wesentlichen aus einem oder mehreren Schneerosten 2' gemäss Fig. 4 zusammensetzt.

Die Abstützungen 3 und 3', bei denen es sich beispielsweise um im Querschnitt runde Rohre handeln kann, die vorteilhafterweise in einen in den gewachsenen Fels 5 eingegossenen, in der Zeichnung nicht dargestellten Mörtelsockel eingelassen sind, werden mit Vorteil erst bei der Montage der erfindungsgemässen Lawinenverbauung mit den Tragarmen 4 verbunden. Dadurch können bis zu einem gewissen Grad Abweichungen im Montagewinkel ausgeglichen werden. Wie aus Fig. 5, die der Einfachheit halber nur die Verbindung einer Abstützung 3 mit einem Tragarm 4, nicht aber die konstruktiv gleich gelöste Verbindung einer Abstützung 3' mit einem Tragarm 4 illustriert, hervorgeht, weisen die Tragarme 4 für die Abstützungen 3 auf ihren Unterseiten und für die Abstützungen 3' an ihren bodenseitigen Längsseiten vorteilhafterweise konische Ausnehmungen 6 auf, in die die Abstützungen 3, 3' eingeführt werden können. Der Einführwinkel der Abstützungen 3, 3' muss dabei nicht rechtwinklig zum Grund der Ausnehmungen sein. Er kann den ganzen Bereich des Konus umfassen. Zwecks fester und zerstörungsfrei nicht wieder demontierbarer Verbindung der Abstützungen 3, 3' mit dem Tragarm 4 sind vorteilhafterweise seitliche Injektionslöcher 7 vorgesehen, die in den Ausnehmungen 6 enden und durch die hindurch Klebstoff, z.B. Epoxydharz, in die Ausnehmungen 6 eingespritzt werden kann, bis die Ausnehmungen 6 ganz ausgefüllt und damit die Abstützungen 3, 3' fest in diese eingeklebt sind.

Wie die Fig. 6 und 7 illustrieren, werden die Schneeroste 1' der Montageroste 1 vorteilhafterweise in Nuten 8, die sich in den Tragarmen 4 befinden, eingesetzt, gegebenenfalls seitlich eingeschoben. Sie sind damit in der Richtung eventueller auf sie einwirkender Schneelasten fest mit den Tragarmen 4 verbunden und hindern den lockeren Schnee oder auf sie auftreffende Lawinen oder Schneebretter, talwärts über sie hinwegzugleiten.

Die hiervor beschriebenen erfindungsgemässen Arten der Verbindung der einzelnen Komponenten der erfindungsgemässen Lawinenverbauung sind insbesondere dann vorteilhaft, wenn sowohl die Tragarme 4 als auch die Schneeroste 1' und 2' aus leichtgewichtigem Material, wie beispielsweise glas- oder kohlefaserverstärkten Kunststoffen gefertigt sind. Selbstverständlich können auch die Abstützungen aus solchen Materialien bestehen, was den Vorteil aufweist, dass die gesamte erfindungsgemässe Lawinenverbauung rostfrei, verrottungs- und witterungsfest ist. Sie kann zudem beliebig eingefärbt sein, wenn vorteilhafterweise durchgefärbter Kunsstoff verwendet wird. Die Verwendung von verstärktem Kunststoff als Werkstoff für die erfindungsgemässe Lawinenverbauung weist nicht nur den Vorteil auf, dass alle Komponenten leichtgewichtig und an Ort und Stelle miteinander verbindbar sind, sondern auch, dass die ganze Konstruktion der Lawinenverbauung eine gewisse Flexibilität aufweist, die es ihr insbesondere bei auf sie auftreffenden Lawinen oder Schneebrettern ermöglicht, die anfänglich sehr hohen Drücke, die schlagartig auftreten, aufzufangen, ohne zu zerbrechen.

Es ist selbstverständlich, dass die einzelnen Komponenten einer erfindungsgemässen Lawinenverbauung im Detail anders konstruiert werden können als in der Zeichnung dargestellt und hiervor beschrieben. Insbesondere können alle Teile den jeweiligen Geländevoraussetzungen angepasst werden. Dabei eignet sich Kunststoff speziell gut dazu, die zusammensteckbaren Montageroste 1 und Zwischenroste 2 auch in schwierigem Gelände zu Verbundgitterwerken zusammenzufügen, die sich über fast beliebig strukturierte Berghänge erstrecken können. Die Tatsache, dass sich die erfindungsgemässe Lawinenverbauung dank den Steck- und Schiebeverbindungen ihrer einzelnen Komponenten flexibel im Gelände montieren lässt, erleichtert den mit ihrem Setzen beauftragten Spezialisten die Arbeit ganz wesentlich und wirkt sich auch vorteilhaft auf die Erstellungskosten aus.

## Patentansprüche

1. Lawinenverbauung umfassend zumindest einen auf Tragarmen (4) abgestützten Schneerost (1) und im Untergrund (5) verankerbare, mit den Tragarmen verbundene Abstützungen (3, 3'), dadurch gekenzeichnet, dass zumindest die Tragarme (4) und die Schneeroste (1', 2') aus leichtgewichtigem, verrottungs- und verwitterungsfestem synthetischem Material bestehen und miteinander zu Montagerosten (1) steckverbunden sind.

2. Lawinenverbauung nach Anspruch 1, dadurch gekennzeichnet, dass auch die Abstützungen (3, 3') aus synthetischem Material, wie glasfaser- oder kohlefaserverstärktem Kunststoff, bestehen.

3. Lawinenverbauung nach Anspruch 1, dadurch gekennzeichnet, dass sie ferner Zwischenroste (2) aufweist, die je zwischen zwei Montageroste (1) einfügbar sind und lediglich aus Schneerosten (2') bestehen.

4. Lawinenverbauung nach Anspruch 1, dadurch gekennzeichnet, dass die fest im Untergrund (5) verankerten Abstützungen (3, 3') in Ausnehmungen (6) der Tragarme (4) hineinragen, in welchen Ausnehmungen (6) sie fest mit den Tragarmen (4) verbunden sind.

5. Lawinenverbauung nach Anspruch 1, dadurch gekennzeichnet, dass die Schneeroste (1') in Nuten (8) der Tragarme (4) eingelegt sind.

6. Lawinenverbauung nach Anspruch 4, dadurch gekennzeichnet, dass die Ausnehmungen (6) sich gegen die Innenseite der Tragarme (4) hin vergrössern und Injektionslöcher (7) aufweisen.

7. Verfahren zur Montage der Lawinenverbauung nach den Ansprüchen 1 bis 6, dadurch gekennzeichnet, dass die Abstützungen (3, 3') in die Ausnehmungen (6) der Tragarme (4) eingeschoben werden, worauf durch die Injektionslöcher (7) hindurch Klebstoff in die Ausnehmungen (6) eingefüllt wird.

## Claims

1. Avalanche barrier comprising at least one snow fence (1) which is supported on bearing arms (4) and supports (3, 3') which can be anchored in the subsoil (5) and are connected to the bearing arms, characterised in that at least the bearing arms (4) and the snow fences (1', 2') consist of lightweight, rot-proof and weatherproof synthetic material and are plugged together to form pre-assembled fences (1).

2. Avalanche barrier according to Claim 1, characterised in that the supports (3, 3) also consist of synthetic material such as glass fibre-reinforced or carbon fibre-reinforced plastic.

3. Avalanche barrier according to Claim 1, characterised in that it also has intermediate fences (2) which can each be inserted between two pre-assembled fences (1) and consist only of snow fences (2').

4. Avalanche barrier according to Claim 1, characterised in that the supports (3, 3') anchored firmly in the subsoil (5) project into recesses (6) of the bearing arms (4), in which recesses (6) they are firmly connected to the bearing arms (4).

5. Avalanche barrier according to Claim 1, characterised in that the snow fences (1') are placed in grooves (8) of the bearing arms (4).

6. Avalanche barrier according to Claim 4, characterised in that the recesses (6) are enlarged towards the inside of the bearing arms (4) and have injection holes (7).

7. Method for assembly of the avalanche barrier according to Claims 1 to 6, characterised in that the supports (3, 3') are pushed into the recesses (6) of the bearing arms (4), whereupon adhesive is filled through the injection holes (7) into the recesses (6).

## Revendications

1. Briseur d'avalanche comprenant au moins une grille à neige (1) supportée par des bras d'appui (4) et des supports (3,3') ancrables dans le sous-sol (5), reliés aux bras d'appui, caractérisé en ce qu'au moins les bras d'appui (4) et les grilles à neige (1', 2') sont en matériau synthétique léger, résistant au pourrissement et aux intempéries, et sont connectés les uns aux autres pour former des grilles d'assemblage (1).

2. Briseur d'avalanche selon la revendication 1, caractérisé en ce que les supports (3, 3') sont en matériau synthétique tel que du plastique renforcé de fibres de verre ou de fibres de carbone.

3. Briseur d'avalanche selon la revendication 1, caractérisé en ce qu'il présente en outre des grilles intermédiaires (2), qui peuvent être encastrées entre deux grilles d'assemblage (1) et qui sont simplement des grilles à neige (2').

4. Briseur d'avalanche selon la revendication 1, caractérisé en ce que les supports (3, 3') ancrés solidement dans le sous-sol (5) pénètrent dans des creux (6) des bras d'appui (4), dans lesquels creux (6) il sont reliés solidement aux bras d'appui (4).

5. Briseur d'avalanche selon la revendication 1, caractérisé en ce que les grilles à neige (1') sont logées dans des encoches (8) des bras d'appui (4).

6. Briseur d'avalanche selon la revendication 4, caractérisé en ce que les creux (6) s'élargissent vers l'intérieur des bras d'appui (4) et présentent des orifices d'injection (7).

7. Méthode d'assemblage du briseur d'avalanche selon les revendications 1 à 6, caractérisée en ce que l'on fait glisser les supports (3, 3') dans les creux (6) des bras d'appui (4), et que l'on verse de la colle dans les creux (6) par les orifices d'injection (7).
